# EUROPÄISCHE PATENTSCHRIFT

(11) **EP 0 041 078 B1**
(45) Veröffentlichungstag und Bekanntmachung des Hinweises auf die Patenterteilung: **12.03.1986**
(21) Anmeldenummer: 80108157.1
(22) Anmeldetag: 23.12.1980
(51) Int. Cl.: H05H 1/34

(54) **Mittels Gasgemischen betriebener Plasmabrenner**
Plasma burner working with gas mixtures
Four à plasma fonctionnant avec des mélanges de gaz

(30) Priorität: 30.05.1980 DD 221458
(43) Veröffentlichungstag der Anmeldung: 09.12.1981
(73) Patentinhaber: VEB Edelstahlwerk 8. Mai 1945 Freital, DDR-8210 Freital (DD)
(72) Erfinder: Spiegelberg, Karl, Dipl. Ing., DDR-1071 Berlin (DD); Hoffmann, Herbert, DDR-1422 Hennigsdorf (DD); Jeske, Helmfried, DDR-1422 Hennigsdorf (DD); Kolm, Alexander, DDR-1422 Hennigsdorf (DD); Ebeling, Fred, Dipl. Ing., DDR-1071 Berlin (DD)
(74) Vertreter: Puchberger, Rolf, Dipl. Ing.

## Beschreibung

Die Erfindung bezieht sich auf das Gebiet der Metallurgie, insbesondere auf das Schmelzen von Metallen und Legierungen in Plasmaschmelzöfen, in denen Plasmabrenner hoher Leistung verwendet werden.

Die bisher zum Schmelzen bzw. Umschmelzen metallischer Werkstoffe eingesetzten Plasmaschmelzbrenner hoher Leistung verwenden als Arbeitsgas technisch reines Argon. Dieses Arbeitsgas sichert einerseits den Schutz der hocherhitzten Wolframkatode innerhalb des Brenners gegen Abbrand und bestimmt im wesentlichen die Zusammensetzung der Ofenraumatmosphäre über dem Schmelzgut und somit die elektrischen Grundparameter der Plasmasäule, wie Spannungsgradient längs der Säule, Bogenspannung und Bogentemperatur der Plasmasäule. Hieraus resultierten Überlegungen, diese elektrischen Bogenparameter durch Zumischung zweiatomiger Gase zu beeinflussen, z.B. die Brennerleistung bei konstanter Stromstärke durch erhöhte Bogenspannungen zu steigern bzw. dem Schmelzverlauf über die Einbeziehung chemischer Reaktionen zwischen dem Schmelzgut und einer gezielt über das Arbeitsgasgemisch eingestellten Ofenraumatmosphäre zu beeinflussen. Voraussetzung für die Arbeitsweise mit Gasgemischen war jedoch dabei, dass die heisse Wolframkatode nicht mit oxidierenden Gasen in Berührung kommen durfte, um den sonst stark einsetzenden Katodenabbrand zu vermeiden. Oxidierende Gasgemische fielen somit von vornherein als Arbeitsgas für derartige Schmelzbrennerkonstruktionen aus. Die Verwendung anderer Katodenmaterialien, die bei O₂- haltigem Arbeitsgas ohne Abbrand funktionsfähig bleiben und wie sie z.B. bei Plasmaschneidbrennern auch Verwendung finden, z.B. Zirkonoxidkatoden, konnte bisher nur bei niedrigen Stromstärken erfolgen. Eine Erhöhung der Leistung für Plasmabrenner zum Schmelzen von metallischen Werkstoffen war mit den bekannten Lösungen nicht möglich.

Die US-A-3 534 388 betrifft einen Plasmabrenner zum Schmelzen von Metallen und Legierungen mit einer Leistung unter 100 kW. Bei diesem Schneidbrenner endet die Kathode hinter einer relativ langen Düsenbohrung mit sehr kleiner Düsenöffnung. Die Düsenöffnung ist von Zusatzgasaustritten umgeben, die zur Plasmabrennerlängsachse geneigt sind.

Ziel der Erfindung ist es, einen mittels Gasgemischen betriebenen Plasmabrenner zu schaffen, der bei hoher Leistung sicher arbeitet. Der Erfindung liegt die Aufgabe zugrunde, einen Plasmabrenner zu entwickeln, der es gestattet, dem Plasmabogen Zusatzgase verschiedener Art zuzuführen, um so die elektrischen Bogenkennwerte sowie andererseits über die Zusammensetzung der Ofenraumatmosphäre in Verbindung mit der hohen Plasmabogentemperatur den Ablauf chemischer Reaktionen zwischen dem Schmelzgut und der Ofenraumatmosphäre bzw. dem Schmelzgut, seiner Schlackenbedeckung und der Ofenraumatmosphäre gezielt ablaufen zu lassen, ohne den notwendigen Schutz der hocherhitzten Wolfram-Stabkatode gegen unzulässigen Katodenabbrand zu vernachlässigen. Erfindungsgemäss wurde dies dadurch gelöst, dass die stabförmige Katode (7) des Plasmabrenners über die Stirnfläche der Düse (6) hinausragt, dass dem Plasmabrenner über eine Ringleitung (1), von der Gasleitungsrohre (3) durch das Innere des Plasmabrenners zur Stirnfläche der Düse (6) führen, das Zusatzgas eingeleitet wird, dass die Gasleitungsrohre (3) am Zusatzgasaustritt (9) gegenüber der Plasmabrennerlängsachse um einen Winkel von ca. 35 bis 45° geneigt sind, so dass zwischen dem Ende der stabförmigen Katode (7) und der Schnittstelle zwischen Plasmabogen und Zusatzgas ein Abstand von 25,0 bis 45,0 mm liegt und so das Zusatzgas dem Plasmabogen zugeführt wird, und dass parallel zur Katode (7) ein Argonstrom geführt ist.

Die Wahl des Zusatzgases richtet sich nach dem beabsichtigten Gaseinfluss auf den Schmelzablauf. Zur Erhöhung des Spannungsgradienten längs der Plasmabogensäule und damit zur Leistungserhöhung des Plasmabogens bei konstantem Bogenstrom ohne chemische Reaktion mit dem Schmelzgut werden Molekülgase wie Wasserstoff oder Stickstoff gewählt. Soll ein gezielter Ablauf chemischer Reaktion des Zusatzgases mit dem Schmelzgut erreicht werden, verwendet man als Zusatzgas Sauerstoff oder sauerstoffhaltige Gasmischungen. Zur Erzielung einer höheren Geschwindigkeit des Zusatzgases können in den Öffnungen des Zusatzgasaustrittes Einsatzkörper angeordnet werden.

Die Erfindung soll nachstehend anhand eines Ausführungsbeispieles näher erläutert werden. Die zugehörige Zeichnung zeigt einen Teillängsschnitt des erfindungsgemässen Plasmabrenners:

Am anschlussseitigen Ende des einen vom Grundprinzip her bekannten Plasmabrenners ist eine Ringleitung 1, an der sich der Gasanschlussstutzen 2 befindet, im Bereich des Kühlwasserzutritts 4 angeordnet. Von dieser Ringleitung 1 führen eine Reihe von Gasleitungsrohren 3, längs des Wasserkühlspaltes 5, in das Innere des Plasmabrenners. Durch die Gasleitungsrohre 3 gelangt das Zusatzgas über den Zusatzgasaustritt 9 an die Düsenöffnung 10 der Kupferdüse 6. Die Öffnungen der Zusatzgasaustritte 9 sind gegenüber der Längsachse des Plasmabrenners symmetrisch zur Düsenöffnung 10 auf einen Teilkreis um 35 bis 45° geneigt ausgeführt. Auf diese Weise wird erreicht, dass die Schnittstelle zwischen Plasmabogen und Zusatzgas in einem Abstand von 25,0 bis 45,0 mm vor der Oberfläche der stabförmigen Katode 7 liegt, so dass kein Abbrand auftritt. Die Katode 7 selbst wird über den Katodenblock 8 gekühlt und ist durch den Argonstrom geschützt, der an dieser Stelle vom Zusatzgas nicht beeinflusst wird. Die Wahl der Art des Zusatzgases und die Gasmenge werden vom beabsichtigten Gaseinfluss auf den Schmelzablauf bestimmt. Für die Zielstellung einer Erhöhung des Spannungsgradienten längs der Plasmabogensäule und damit der Leistungserhöhung des Plasmabogens bei konstantem Bogenstrom werden Molekülgase gewählt, die mit dem Schmelzgut, z.B. Stahl, keine chemischen Verbindungen eingehen, wie Wasserstoff oder auch Stickstoff. Für den gezielten Ablauf chemischer Reaktionen zwischen dem Zusatzgas und dem Schmelzgut unter besonderer Berücksichtigung der im Plasmabogen herrschenden hohen Gastemperatur und dem damit verbundenen lonisationsgrad der Molekülgase, z. B. zum Frischen von Stahlschmelzen, werden Zusatzgase geeigneter Zusammensetzung gewählt. Zur Durchführung des Frischprozesses verwendet man Sauerstoff bzw. 0,-haltige Gasmischungen. Die Menge des dem Plasmabrenner zugeführten Zusatzgases wird dabei vom Verwendungszweck bestimmt und über den Gasdruck eingestellt. Zur Erzielung ausreichender Gasgeschwindigkeiten an den Zusatzgasaustritten 9 kann man die Querschnitte dieser Öffnungen durch Anordnen von in der Zeichnung nicht dargestellten Einsatzkörpern variieren.

## Patentansprüche

1. Plasmabrenner hoher Leistung zum Schmelzen von Metallen und Legierungen in Plasmaschmelzöfen mit einer in einer Düse angeordneten stabförmigen Katode und Mitteln zur Zuführung eines Zusatzgases, dadurch gekennzeichnet, dass die stabförmige Katode (7) des Plasmabrenners über die Stirnfläche der Düse (6) hinausragt, dass dem Plasmabrenner über eine Ringleitung (1), von der Gasleitungsrohre (3) durch das Innere des Plasmabrenners zur Stirnfläche der Düse (6) führen, das Zusatzgas zugeleitet wird, dass die Gasleitungsrohre (3) am Zusatzgasaustritt (9) gegenüber der Plasmabrennerlängsachse um einen Winkel von ca. 35 bis 45° geneigt sind, so dass zwischen dem Ende der stabförmigen Katode (7) und der Schnittstelle zwischen Plasmabogen und Zusatzgas ein Abstand von 25,0 bis 45,0 mm liegt und so das Zusatzgas dem Plasmabogen zugeführt wird, und dass parallel zur Katode (7) ein Argonstrom geführt ist.

2. Plasmabrenner nach Anspruch 1, dadurch gekennzeichnet, dass zur Erhöhung des Spannungsgradienten und damit zur Leistungserhöhung des Plasmabogens bei konstantem Bogenstrom als Zusatzgas Molekülgase verwendet werden, die keine chemische Reaktion mit dem Schmelzbad eingehen, vorzugsweise Wasserstoff oder Stickstoff.

3. Plasmabrenner nach Anspruch 1, dadurch gekennzeichnet, dass zum Zwecke des Ablaufs gezielter chemischer Reaktionen als Zusatzgase Sauerstoff oder sauerstoffhaltige Gasmischungen verwendet werden.

4. Plasmabrenner nach den Ansprüchen 1 bis 3, dadurch gekennzeichnet, dass zur Erzielung einer höheren Geschwindigkeit der Zusatzgase in den Öffnungen der Zusatzgasaustritte (9) Einsatzkörper angeordnet sind.

## Claims

1. Plasma burner with high output for melting metals and alloys in plasma melting furnaces, having a rod-like cathode being arranged in a nozzle and means for supplying an auxiliary gas, characterized in that the rod-like cathode (7) of the plasma burner protrudes the front face of the nozzle (6), that the auxiliary gas is supplied to the plasma burner by way of a ring conduit (1) wherefrom gas supplying pipes (3) pass through the interior of plasma burner to the front face of the nozzle (6), that the gas supplying pipes (3) are skewed by an angle of about 35 to 45° with respect to the longitudinal axis of the plasma burner at the auxiliary gas exit (9), and accordingly there is a distance of 25,0 to 45,0 mm between the end of the rod-like cathode (7) and the point of intersection of plasma arc and auxiliary gas, and thus the auxiliary gas is supplied to the plasma arc and that a flow of argon is guided in parallel to the cathode (7).

2. Plasma burner according to claim 1, characterized in that for increasing the potential gradient and thus for increasing the power of the plasma arc with constant arc current molecular gases are used as auxiliary gas which molecular gases do not have a chemical reaction with the melting bath preferably hydrogen or nitrogen.

3. Plasma burner according to claim 1, characterized in that for the purpose of effecting aimed chemical reactions oxygen or oxygen containing gas mixtures are used as auxiliary gases.

4. Plasma burner according to claims 1 to 3, characterized in that for gaining a higher velocity of the auxiliary gases inserts are arranged within the apertures of the exits (9) for the auxiliary gases.

## Revendications

1. Brûleur à plasma de grande puissance pour la fusion de métaux et d'alliages dans des fours de fusion à plasma, comportant une cathode en forme de barre disposée dans une buse et des moyens d'introduction d'un gaz d'addition, caractérisé en ce que la cathode (7) en forme de barre du brûleur à plasma dépasse de la surface frontale de la buse (6), en ce que le brûleur à plasma reçoit le gaz d'addition par l'intermédiaire d'un conduit annulaire (1), duquel partent des tubes de canalisation de gaz (3) traversant l'intérieur du brûleur à plasma pour arriver sur la surface frontale de buse (6), en ce que les tubes de canalisation de gaz (3) sont inclinés à la sortie de gaz d'addition (9) d'un angle d'environ 35 à 45° par rapport à l'axe longitudinal du brûleur à plasma de manière qu'il existe une distance de 25,0 à 45,0 mm entre l'extrémité de la cathode en forme de barre (7) et la zone d'intersection entre l'arc de plasma et le gaz d'addition et qu'ainsi le gaz d'addition soit introduit dans l'arc de plasma, et en ce qu'un courant d'argon est canalisé parallèlement à la cathode (7).

2. Brûleur à plasma selon la revendication 1, caractérisé en ce que, pour augmenter le gradient de tension et par conséquent pour augmenter la puissance de l'arc de plasma pour un courant d'arc constant, on utilise comme gaz d'addition des gaz moléculaires qui ne produisent aucune réaction chimique avec le bain de fusion, de préférence de l'hydrogène ou de l'azote.

3. Brûleur à plasma selon la revendication 1, caractérisé en ce que, en vue du déroulement déterminé de réactions chimiques, on utilise comme gaz d'addition de l'oxygène ou des mélanges gazeux contenant de l'oxygène.

4. Brûleur à plasma selon les revendications 1 à 3, caractérisé en ce que, pour obtenir une plus grande vitesse du gaz d'addition, on dispose dans les ouvertures des sorties de gaz d'addition (9) des éléments rapportés.
